# EUROPÄISCHE PATENTSCHRIFT

(11) **EP 2 653 270 B1**
(45) Veröffentlichungstag und Bekanntmachung des Hinweises auf die Patenterteilung: **19.09.2018**
(21) Anmeldenummer: 13163889.2
(22) Anmeldetag: 16.04.2013
(51) Int. Cl.: B25D 17/24, B25D 11/12

(54) **Handwerkzeugmaschine**
Hand-held machine tool
Machine-outil portative

(30) Priorität: 19.04.2012 DE 102012206452
(43) Veröffentlichungstag der Anmeldung: 23.10.2013
(73) Patentinhaber: HILTI Aktiengesellschaft, 9494 Schaan (LI)
(72) Erfinder: Hartmann, Markus, 87665 Mauerstetten (DE); Pfeiffer, Eduard, 87642 Halblech (DE)
(74) Vertreter: Hilti Aktiengesellschaft Corporate Intellectual Property

(56) Entgegenhaltungen:
- EP-A1- 1 607 187
- DE-A1- 2 538 896

## Beschreibung

### GEBIET DER ERFINDUNG

Die vorliegende Erfindung betrifft eine meißelnde Handwerkzeugmaschine, z.B. einen handgehaltenen Bohrhammer oder einen handgehaltenen Breaker, gemäß dem Oberbegriff von Anspruch 1 und wie aus EP 1 607 187 A1 und DE 25 38 896 A1 bekannt.

DE 28 54 953 C2 beschreibt einen Bohrhammer. Der Bohrhammer hat einen Schläger, der über eine zwischengeschaltete pneumatische Kammer von einem motorgetriebenen Kolben erregt wird. Der Wirkungsgrad und der Leistungsgrad des Bohrhammers sollen durch einen Radialverdichter erhöht sein. Die von dem Radialverdichter vorkomprimierte Luft strömt durch eine von dem Schlagkörper verdeckbaren Öffnungen in die pneumatische Kammer ein. Der Radialverdichter erhöht den Luftdruck in der pneumatischen Kammer gerade zu dem Zeitpunkt oder während der Zeitspanne, der bzw. die eine optimale Beschleunigung des Schlägers bedingt. Der Schläger erhält kurz vor dem Aufschlag auf einen Döpper einen zusätzlichen Schub, um die Schlagenergie zu erhöhen.

Der Anwender muss eine Haltekraft aufbringen, wenn Energie auf den Schläger übertragen wird. Die Übertragung erfolgt periodisch mit der Schlagfrequenz von typischerweise 10 Hz bis 100 Hz der Handwerkzeugmaschine, weshalb der Anwender die Haltekraft als Vibrationen wahrnimmt. Die Vibrationen sollen aus physiologischen Gründen gering bleiben. Daher kann die Schlagenergie nicht beliebig erhöht werden.

### OFFENBARUNG DER ERFINDUNG

Die erfindungsgemäße Handwerkzeugmaschine nach Anspruch 1 hat eine Werkzeugaufnahme zum Haltern eines meißelnden Werkzeugs auf einer Arbeitsachse. Ein pneumatisches Schlagwerk hat einen durch einen Motor um einen Hub zwischen einem werkzeugfernen Totpunkt und einem werkzeugnahen Totpunkt hin-und-her getriebenen Erreger, einen auf der Arbeitsachse zwischen einem werkzeugfernen Umkehrpunkt und einem Schlagpunkt hin-und-her bewegten Schläger, und eine von dem Erreger und dem Schläger abgeschlossene pneumatische Kammer, die die Bewegung des Schlägers an die Bewegung des Erregers ankoppelt. Eine Dämpfeinrichtung erhöht den Druck in der pneumatischen Kammer, wenn der Erreger sich bei seiner Bewegung in Richtung zu dem werkzeugfernen Totpunkt auf weniger als den halben Hub an den werkzeugfernen Totpunkt angenähert hat. Das Steuerungsverfahren für die Handwerkzeugmaschine erhöht den Druck in der pneumatischen Kammer durch eine Pumpe, wenn der Erreger sich bei seiner Bewegung in Richtung zu dem werkzeugfernen Totpunkt auf weniger als den halben Hub an den werkzeugfernen Totpunkt angenähert hat. Das Erhöhen des Drucks wird vorzugsweise allein basierend auf der Position des Erregers gestartet.

Die pneumatische Kammer oder Luftfeder koppelt den Schläger bei Umgebungsdruck nur schwach an den Erreger an. Der mit der Dämpfeinrichtung erhöhte Druck führt zu einer effektiv längeren Ankopplung. Eine Energieübertragung kann somit über die längere Dauer gedehnt werden, was die notwenigen Haltekräfte senkt. Der maximale Druck in der pneumatischen Kammer kann gesenkt werden.

Die Dämpfeinrichtung erhöht den Druck in der pneumatischen Kammer vorzugsweise, bevor der Erreger bei seiner Bewegung in Richtung zu dem werkzeugfernen Totpunkt sich auf weniger als 10 % des Hubs an den werkzeugfernen Totpunkt angenähert hat. Der Druck wird vor dem Erreichen des Totpunkts des Erregers erhöht.

Die Erfindung sieht vor, dass die Dämpfeinrichtung eine Pumpe beinhaltet, die über eine in Abhängigkeit der Position des Erregers weggesteuerte Ventileinrichtung mit der pneumatischen Kammer verbunden ist. Der Erreger kann unmittelbar durch seinen eigenen Körper, mittelbar durch eine zwischengeschaltete Mechanik oder eine seine Position ermittelnde Sensorik mit ansprechenden Aktuator die Ventileinrichtung steuern. Die Pumpe hat vorzugsweise einen von dem Schlagwerk entkoppelten Antrieb.

Die Ventileinrichtung beinhaltet eine Öffnung zu der pneumatischen Kammer, die der Erreger freigibt, wenn der Erreger sich auf weniger als den halben Hub an den werkzeugfernen Totpunkt angenähert hat.

Eine bevorzugte Ausgestaltung sieht vor, dass der weggesteuerten Ventileinrichtung, ein druckgesteuertes Ventil nachgeschaltet ist, welches einen Luftstrom von der pneumatischen Kammer zu der Dämpfeinrichtung unterbindet. Während die weggesteuerte Ventileinrichtung den Beginn für einen Luftstrom in die pneumatische Kammer markiert, beendet das druckgesteuerte Ventil die Verbindung zu der Pumpe, bevor die weggesteuerte Ventileinrichtung schließt. Der Zeitpunkt für das Öffnen der gesamten Ventilanordnung kann somit in größerem Abstand zu dem werkzeugfernen Totpunkt als der Zeitpunkt für das Schließen eingerichtet werden.

Eine bevorzugte Ausgestaltung sieht vor, dass die Dämpfeinrichtung den Druck in der pneumatischen Kammer auf wenigstens 1,5 bar und/oder höchstens auf 3,0 bar einstellt. Das Erhöhen des Drucks bewirkt ein Abbremsen des Schlägers auf seinem Rückweg. Der Druck darf daher nicht zu groß gewählt sein, da sonst der Schläger nicht mehr rückkehrt.

Eine bevorzugte Ausgestaltung sieht vor, dass die Dämpfeinrichtung den Druck in der pneumatischen Kammer für wenigstens 40 % einer Periodendauer auf über 2 bar hält. Vorzugsweise erreicht der Druck in der pneumatischen Kammer den Druck von über 2 bar bereits vor dem werkzeugfernen Totpunkt des Erregers. Die Dämpfeinrichtung kann anfänglich aktiv den Druck erhöhen und dann für einen Erhalt des Drucks beispielsweise durch Verschluss der pneumatischen Kammer sorgen.

Eine bevorzugte Ausgestaltung sieht vor, dass die Dämpfeinrichtung den Druck in der pneumatischen Kammer während der Bewegung des Schlägers in Richtung zu dem Erreger verringert, wenn der Schläger weniger als ein Drittel der Wegstrecke des Schlagpunkts von dem hinteren Umkehrpunkt von dem Schlagpunkt entfernt ist. Der von der Dämpfeinrichtung in Abhängigkeit der Position des Erregers erhöhte Druck führt zu einem Abbremsen des Schlägers auf seinem Rückweg. Das anfängliche Absenken kann das Abbremsen kompensieren und die Periodendauer unverändert halten. Vorzugsweise senkt die Dämpfeinrichtung den Druck in der pneumatischen Kammer auf einen Wert zwischen 0,3 bar und 0,7 bar.

Eine bevorzugte Ausgestaltung sieht vor, dass die Pumpe über eine von dem Schläger gesteuerte Ventileinrichtung mit der pneumatischen Kammer verbunden ist. Der Beginn für den Aufbau des Unterdrucks in der pneumatischen Kammer vorzugsweise allein in Abhängigkeit der Position des Schlägers gesteuert.

Eine bevorzugte Ausgestaltung sieht vor, dass die von dem Schläger gesteuerte Ventileinrichtung eine Öffnung zu der pneumatischen Kammer beinhaltet, welche von dem Schläger freigegeben wird, wenn der Schläger weniger als ein Drittel der Distanz des Schlagpunkt von dem hinteren Umkehrpunkt von dem Schlagpunkt entfernt ist.

### KURZE BESCHREIBUNG DER FIGUREN

Fig. 1 einen Bohrhammer
Fig. 2 bis 5 ein Schlagwerk des Bohrhammers in vier Betriebsstellungen
Fig. 6 schematisierte Wegkurve von Erreger und Schläger des Schlagwerks
Fig. 7 Darstellung des Druckverlaufs in dem Schlagwerk über die Zeit
Fig. 8 Darstellung der Luftmenge in dem Schlagwerk über die Zeit.

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Bohrhammer **1**. Der Bohrhammer **1** hat eine Werkzeugaufnahme **2,** in welche ein Schaftende **3** eines Werkzeug, z.B. eines des Bohrmeißels **4,** eingesetzt werden kann. Einen primären Antrieb des Bohrhammers **1** bildet ein Motor **5,** welcher ein Schlagwerk **6** und eine Abtriebswelle **7** antreibt. Ein Anwender kann den Bohrhammer **1** mittels eines Handgriffs **8** führen und mittels eines Systemschalters **9** den Bohrhammer **1** in Betrieb nehmen. Im Betrieb dreht der Bohrhammer **1** den Bohrmeißel **4** kontinuierlich um eine Arbeitsachse **10** und kann dabei den Bohrmeißel **4** in Schlagrichtung **11** längs der Arbeitsachse **10** in einen Untergrund schlagen.

Das Schlagwerk **6** ist beispielsweise ein pneumatisches Schlagwerk **6**. Ein Erreger **12** und ein Schläger **13** sind in dem Schlagwerk **6** längs der Arbeitsachse **10** beweglich geführt. Der Erreger **12** ist über einen Exzenter **14** oder einen Taumelfinger an den Motor **5** angekoppelt und zu einer periodischen, linearen Bewegung gezwungen. Eine Luftfeder gebildet durch eine pneumatische Kammer **15** zwischen Erreger **12** und Schläger **13** koppelt eine Bewegung des Schlägers **13** an die Bewegung des Erregers **12** an. Der Schläger **13** kann direkt auf ein hinteres Ende des Bohrmeißels **4** aufschlagen oder mittelbar über einen im Wesentlichen ruhenden Zwischenschläger **16** einen Teil seines Impuls auf den Bohrmeißel **4** übertragen. Der Schläger **13** und der Erreger **12** können beispielsweise als Kolben ausgebildet sein, welche in einem Führungsrohr **17** angeordnet sind. Das Schlagwerk **6** und vorzugsweise die weiteren Antriebskomponenten sind innerhalb eines Maschinengehäuses **18** angeordnet.

Fig. 2 bis Fig. 5 zeigen eine beispielhafte Ausführungsform des Schlagwerks **6** in vier aufeinanderfolgenden Phasen der Bewegung des Erregers **12**. Die relativen Abmessungen des Schlagwerks **6** sind schematisch und dienen nur der Illustration des mechanischen Aufbaus. Fig. 6 zeigt die Bewegung des Erregers **12** und des Schlägers **13** über einen die Zeit repräsentierenden Winkel **19** aufgetragen. Die Kurven sind einer Meßreihe entnommen.

Der dargestellte Abstand **20** des Erregers **12** zu dem Schläger **13** ist maßstabsgetreu zu dem Abstand **21** des Schlägers zu dem Döpper **16**, wobei die Position letzteren mit der x-Achse zusammenfällt. Erreger und Schläger eines klassischen Schlagwerks sind als gestrichelte Kurven eingezeichnet.

Fig. 2 zeigt den Erreger **12** in seinem hinteren oder werkzeugfernen Totpunkt **22**, Fig. 3 zeigt den Erreger **12** auf halben Weg zwischen dem hinteren Totpunkt **22** und seinem vorderen oder werkzeugnahen Totpunkt **23,** Fig. 4 zeigt den Erreger **12** in seinem vorderen Totpunkt **23** und Fig. 5 zeigt den Erreger **12** auf halben Weg zurück zu dem hinteren Totpunkt **22**. Die Länge des Abstandes zwischen dem vorderen Totpunkt **23** und dem hinteren Totpunkt **22** wird nachfolgend als Hub **24** bezeichnet.

Bei dem beispielhaften Schlagwerk **6** ist der Erreger **12** von einem Exzenter **14** getrieben. Ein Pleuel **25** verbindet einen Exzenterzapfen **26** mit dem Erreger **12**. Die Winkelstellung **19** des Exzenters **14** bzw. dessen Exzenterzapfens **26** wird für die nachfolgende Beschreibung als Null Grad festgelegt, wenn der Erreger **12** in seinem hinteren Totpunkt **22** ist (Fig. 2). Die weiteren in Fig. 3 bis Fig. 5 dargestellten Phasen entsprechen einer Winkelstellung **19** von 90 Grad, 180 Grad bzw. 270 Grad. 360 Grad entsprechen einer Periodendauer **27** oder abgeschlossenen hin-und-her Bewegung des Erregers **12.** Die Winkelstellung **19** wird synonym zur der Zeit verwendet, unabhängig davon ob ein Exzenter **14** oder ein anderer periodischer Antrieb für den Erreger **12** verwendet ist.

Der Schläger **13** bewegt sich periodisch zwischen einem Schlagpunkt **28** und einem werkzeugfernen Umkehrpunkt **29** hin-und-her. Der Schläger **13** erreicht vorzugsweise den werkzeugfernen Umkehrpunkt **29**, wenn der Erreger **12** sich zwischen 25 % und 40 % des Hubs **24** von dem hinteren Totpunkt **22** entfernt hat (Fig. 3). Der Schläger **13** erreicht den Schlagpunkt kurz bevor der Erreger **12** den werkzeugnahen Totpunkt **23** erreicht. Der Schläger **13** benötigt von dem werkzeugfernen Umkehrpunkt **29** bis zu dem Schlagpunkt 28 etwa die gleiche Zeit wie der Erreger 12 für den halben Hub 24. Die von dem Schläger 13 zurückgelegte Wegstrecke 31 ist um 10 % bis 30 % größer als der Hub 24 des Erregers 12.

Ein Abstand **20** des Erregers **12** zu dem Schläger **13** ändert sich periodisch. Der geringste Abstand **20** ergibt sich, wenn der Schläger **13** den hinteren Umkehrpunkt **29** erreicht. Die damit einhergehende Volumenänderung der pneumatischen Kammer **15** führt zu einer Kompression bzw. Dekompression des in der pneumatischen Kammer **15** befindlichen Gases. Auf den Schläger **13** wirkt eine Kraft in Schlagrichtung **11**, wenn der Druck in der pneumatischen Kammer **15** den Umgebungsdruck übersteigt, und eine Kraft entgegen der Schlagrichtung **11**, wenn der Druck in der pneumatischen Kammer **15** geringer als der Umgebungsdruck ist. Der Druck in der pneumatischen Kammer **15** stellt sich etwa auf den Umgebungsdruck ein, wenn der Schläger **13** im Schlagpunkt **28** ist. Das im Schlagpunkt **28** eingenommene Volumen, d.h. Schläger **13** am Döpper **16** anliegend und der Erreger **12** auf etwa halben Weg zwischen hinteren Totpunkt **22** und vorderen Totpunkt **23**, wird daher nachfolgend als neutrales Volumen bezeichnet. Fig. 7 zeigt den Druck **32** in der pneumatischen Kammer **15** über die Zeit aufgetragen. Die gestrichelte Linie gibt den Druck für ein herkömmliche Schlagwerk an.

Bei dem beispielhaften Schlagwerk **6** ist der Erreger **12** als Kolben ausgebildet, welcher passgenau an der Innenwand **33** des Führungsrohrs **17** geführt ist. Der Schläger **13** ist ebenfalls als ein zu dem Führungsrohr **17** passgenauer Kolben ausgebildet. Das Volumen der pneumatischen Kammer **15** ist somit in Schlagrichtung **11** durch eine entgegen der Schlagrichtung **11** weisende Stirnfläche **34** des Schlägers **13**, entgegen der Schlagrichtung **11** durch eine in die Schlagrichtung **11** weisende Stirnfläche **35** des Erregers **12** und in radialer Richtung durch das Führungsrohr **17** luftdicht abgeschlossen. Dichtungsringe können in den Umfang des Erregers **12** und des Schlägers **13** zum Ausgleichen von Toleranzen eingesetzt sein.

Der Döpper **16** liegt während des Betriebs des Schlagwerks **6** in seiner Grundstellung entgegen der Schlagrichtung **11** an einem Anschlag **36** an. Der Döpper **16** wird unter anderen durch das Anpressen des Werkzeugs **4** an einen Untergrund in der Grundstellung gehalten. Die entgegen die Schlagrichtung **11** weisende Schlagfläche **37** des Döppers **16** definiert den Schlagpunkt **28**. Der Schläger **13** trifft im Schlagpunkt **28** mit seiner in die Schlagrichtung **11** weisenden Stirnfläche **38** auf die Schlagfläche **37** des Döppers **16** auf. Falls der Döpper **16** nicht in der Grundstellung gehalten ist, stellt das Schlagwerk **6** vorzugsweise den Betrieb ein.

Der Bohrhammer **1** ist mit einer Dämpfeinrichtung **39** versehen. Die Dämpfeinrichtung **39** verringert rückwirkende Spitzenbelastungen auf den Anwender. Die beispielhafte Dämpfeinrichtung **39** basiert auf einer Pumpe **40**, welche gesteuert in Abhängigkeit der Stellung des Erregers **12** den Druck **32** in der pneumatischen Kammer **15** anhebt. Die Pumpe **37** kann durch eine Druckkammer **41** unterstützt sein.

Eine Druckkammer **41** ist in dem Maschinengehäuse **18** angeordnet. Die Druckkammer **41** ist ein geschlossener Raum, der beispielsweise mit starren oder elastischen Wänden versehen ist. In der beispielhaften Ausführungsform ist die Druckkammer **41** eine Hülse, welche das Führungsrohr **17** umgibt. In alternativen Ausführungsformen kann die Druckkammer **41** als eine Gummiblase oder ein separater Tank mit steifen Wänden ausgebildet sein, welche beispielsweise räumlich getrennt von dem Schlagwerk **6** in dem Maschinengehäuse **18** angeordnet und über eine Zuleitung **42** mit dem Schlagwerk **6** verbunden sind. Das Volumen der Druckkammer **41** liegt vorzugsweise zwischen 50 % und 200 % dem neutralen Volumen der pneumatischen Kammer **15**.

Eine Pumpe **40** pumpt Luft in die Druckkammer **41**, um den Druck in der Druckkammer **41** auf einen Wert zwischen 1,5 bar und 3 bar anzuheben. Der Druck in der Druckkammer **41** ist höher als der Umgebungsdruck, vorzugsweise um wenigstens 0,5 bar und vorzugsweise höchstens um 2,5 bar. Die Pumpe **40** ist beispielsweise eine Membranpumpe, deren Membran **43** von einem Motor oder einem Piezoelement **44** zu einer Oszillation angeregt wird. Ein Rückschlagventil **45** kann eine Rückströmen von Luft aus der Druckkammer **41** in die Pumpe **40** unterbinden.

Die Druckkammer **41** ist mit der pneumatischen Kammer **15** über ein Ventil **46** verbunden. Das Ventil **46** öffnet und schließt in Abhängigkeit der Stellung des Erregers **12**. Das Ventil öffnet (Zeitpunkt **52**), wenn der Erreger **12** auf seinem Rückweg zu dem hinteren Totpunkt **22** mehr als den halben Hub **24** zurückgelegt, spätestens nachdem er 90 % des Hubs **24** zurückgelegt hat. Die Winkelstellung **19** liegt somit zwischen 270 Grad und 342 Grad, zu dem Zeitpunkt an dem das Ventil **46** öffnet. Bei dem geöffnetem Ventil **46** strömt Luft aus der Druckkammer **41** in die pneumatische Kammer **15** ein.

Fig. 8 zeigt die Luftmenge **47** (Masse) in der pneumatischen Kammer **15** aufgetragen über die y-Achse. Die gestrichelte Linie gibt die Luftmenge des herkömmlichen gleichgroßen Schlagwerks an. Dessen Luftmenge bleibt näherungsweise konstant, d.h. entspricht der Luftmenge des neutralen Volumens bei Umgebungsdruck. Erkennbar steigt die Luftmenge in der pneumatischen Kammer **15** um wenigstens 50 % an. Der Druck **32** in der pneumatischen Kammer 15 erreicht vorzugsweise innerhalb 10 % der Periodendauer 27 (36 Grad) ab Öffnen des Ventils 46 einen Druck von 2 bar. Insbesondere steigt der Druck auf über 2 bar an, bevor der Erreger 12 den hinteren Totpunkt (0 Grad) erreicht.

Das Ventil **46** schließt zum Zeitpunkt **48** weggesteuert in Abhängigkeit der Stellung des Erregers **12.** Das Ventil **46** schließt spätestens, wenn der Erreger **12** sich bei seiner Vorwärtsbewegung zu dem vorderen Totpunkt **23** mehr als den halben Hub **24** von dem hinteren Totpunkt **22** entfernt hat (90 Grad). Verzugsweise schließt das Ventil **46** erst, wenn der Erreger **12** sich mehr als 10 % von dem hinteren Totpunkt **22** entfernt hat (ca. 10 Grad).

Das beispielhafte Ventil **46** ist eine Öffnung **46** in dem Führungsrohr **17.** Der mit der Innenwand **33** des Führungsrohrs **17** bündig abschließende Erreger **12** bildet den Verschlusskörper des Ventils **46.** Das Ventil **46** ist geschlossen, wenn der Erreger **12** mit seiner Mantelfläche oder seinem Dichtring die Öffnung **49** überdeckt. Die Öffnung **46** ist längs der Arbeitsachse **10** auf der Höhe der Stirnfläche **35** bzw. des Dichtrings angeordnet, die diese einnehmen, wenn der Erreger **12** je nach Bewegungsrichtung das Ventil **46** öffnen bzw. schließen soll.

Anstelle die Öffnung **46** unmittelbar durch den Erreger **12** zu verschließen, kann ein Verschluss synchron zu dem Erreger **12** bewegt und als Verschlusskörper für die Öffnung **49** angeordnet sein. Der Verschluss kann beispielsweise von dem Exzenter **14** angetrieben sein. Die Position der Öffnung **46** ist damit nicht mehr an die von dem Erreger **12** eingenommenen Stellungen gebunden. Ferner kann anstelle eines mechanischen Aktuators ein elektrisch betätigtes Ventil verwendet werden. Ein Sensor erfasst beispielsweise die Position des Erregers **12** und schaltet ansprechend auf die erfasste Position das Ventil.

Dem weggesteuerten Ventil **46** ist vorzugsweise ein Rückschlagventil **50** nachgeschaltet. Das Rückschlagventil **50** verhindert ein Rückströmen von Luft aus der pneumatischen Kammer **15** in die Druckkammer **41**, wenn der Druck **32** in der pneumatischen Kammer **15** den Druck in der Druckkammer **41** übersteigt. Der Schwellwert für den Druck **32**, ab dem das Rückschlagventil **50** schließt, entspricht dem Druck auf den die Druckkammer **41** durch die Pumpe **40** aufgeladen wird.

Etwas bevor der Erreger **12** den hinteren Totpunkt **22** erreicht beginnt der Schläger **13** den Erreger **12** einzuholen. Spätestens wenn der Erreger **12** den hinteren Totpunkt überschreitet (Fig. 2) und seine Bewegung in Schlagrichtung **11** beginnt, verringert sich der Abstand **20** zwischen Erreger **12** und Schläger **13**. Das Volumen der pneumatischen Kammer **15** sinkt und die Luft wird durch Erreger **12** und Schläger **13** komprimiert. Der Druck **32** in der pneumatischen Kammer **15** steigt auf einen Wert höher als in der Druckkammer **41** und das Rückschlagventil **50** schließt. Der Zeitpunkt **51** des Schließens liegt etwa zwischen 5 % und 15 % einer Periodendauer **27** nach dem Öffnen (**52**), vorzugsweise deutlich bevor der Erreger **12** seinen hinteren Totpunkt **22** erreicht und deutlich bevor das weggesteuerte Ventil **46** schließt (**48**).

Final erreicht der Druck in der pneumatischen Kammer **15** wenigstens 8 bar jedoch vorzugsweise höchstens 15 bar, z.B. höchstens 12 bar, wenn der Schläger **13** den hinteren Umkehrpunkt **29** erreicht (Fig. 3). Das vergleichbare herkömmliche Schlagwerk erreicht einen maximalen Druck von 20 bar.

Der Druck in der pneumatischen Kammer **15** ist für wenigstens 40 % vorzugsweise wenigstens 50 % der Periodendauer **27** größer als der Umgebungsdruck. Der Druck bei der Kompression im hinteren Umkehrpunkt **29** des Schlägers **13** ist jedoch mit einem Wert zwischen 6 bar und 10 bar moderat. Dem einhergehenden moderaten Druckwechsel muss der Anwender nur mit einer moderaten Anpresskraft entgegenwirken. Die Druckkammer **41** hat eine dämpfende Wirkung. Bei herkömmlichen Schlagwerken ohne die Überdruckkammer **41** ergibt sich nur für 20 % bis 25 % der Periodendauer **27** ein Überdruck in der pneumatischen Kammer **15**. Dafür steigt der Spitzenwert der Kompression auf wenigstens 15 bar, um die gleiche Energie von dem Erreger **12** auf den Schläger **13** übertragen zu können.

Eine Unterdruckkammer **53** ist in dem Maschinengehäuse **18** angeordnet. Die Unterdruckkammer **53** ist ein geschlossener Raum mit starren Wänden. Beispielsweise kann die Unterdruckkammer **53** als Hülse das Führungsrohr **17** umgeben. Das Volumen der Unterdruckkammer **53** liegt vorzugsweise im Bereich zwischen 50 % und 200 % des neutralen Volumens. Die Pumpe **40** saugt aus der Unterdruckkammer **53** Luft ab, um den Druck in der Unterdruckkammer **53** auf 0,3 bar bis 0,7 bar abzusenken. In der dargestellten Ausführungsform pumpt die Pumpe **40** Luft aus der Unterdruckkammer **53** in die Überdruckkammer **41**. In alternativen Ausführungsformen kann für jede der Kammern **41**, **53** eine eigene Pumpe vorgesehen sein. Ferner kann die Pumpe **40** mit einem druckgesteuerten Ventil versehen sein, welches ein Ansaugen von Luft aus der Umgebung zusätzlich zu der Luft aus der Unterdruckkammer **53** ermöglicht.

Die Unterdruckkammer **53** ist mit der pneumatischen Kammer **15** durch eine Öffnung **54** in dem Führungsrohr **17** verbunden. Die Öffnung **54** bildet zusammen mit dem Schläger **13** ein weggesteuertes Ventil. Die Mantelfläche oder der Dichtungsring des Schlägers **13** decken die Öffnung **54** zum Schließen des Ventils **54** ab. Das Ventil **54** ist vorzugsweise offen oder öffnet, wenn der Erreger **12** den Schlagpunkt **28** erreicht. Luft strömt aus der pneumatischen Kammer **15** in die Unterdruckkammer **53**. Die Luftmenge in der pneumatischen Kammer **15** wird um wenigstens 30 % reduziert. Vorzugsweise sinkt der Druck in der pneumatischen Kammer **15** auf weniger als 0,7 bar ab, bevor der Erreger **12** den vorderen Totpunkt **23** (180 Grad) erreicht. Das Ventil **54** schließt zum Zeitpunkt **55**, bevor der Schläger **13** ein Drittel seiner Wegstrecke **31** bis zu dem hinteren Umkehrpunkt **28** zurückgelegt hat. Der Druck **32** in der pneumatischen Kammer **15** bleibt vorzugsweise für etwa 20 % bis 30 % der Periodendauer **27** des Erregers **12** unterhalb des Umgebungsdrucks.

Das beispielhaft mit dem Schläger **13** als Verschlusskörper ausgebildete Ventil **54** öffnet zum Zeitpunkt **56**, bevor der Schläger **13** den Schlagpunkt **28** erreicht. Obwohl durch den Druckabfall in pneumatischen Kammer **15** eine bremsende Wirkung auf den Schläger **13** zu erwarten wäre, zeigt sich ein nur vernachlässigbarer Effekt durch das geöffnete Ventil **54**.

## Patentansprüche

1. Handwerkzeugmaschine
mit einer Werkzeugaufnahme (2) zum Haltern eines meißelnden Werkzeugs auf einer Arbeitsachse (10),
mit einem pneumatischen Schlagwerk (6), wobei das Schlagwerk (6) einen durch einen Motor (5) um einen Hub (24) zwischen einem werkzeugfernen Totpunkt (22) und einem werkzeugnahen Totpunkt (23) hin-und-her getriebenen Erreger (12), einen auf der Arbeitsachse (10) zwischen einem werkzeugfernen Umkehrpunkt (23) und einem Schlagpunkt hin-und-her bewegten Schläger (13), und
eine von dem Erreger (12) und dem Schläger (13) abgeschlossene pneumatische Kammer (15), die die Bewegung des Schlägers (13) an die Bewegung des Erregers (12) ankoppelt, aufweist und
mit einer Dämpfeinrichtung (39), die den Druck (32) in der pneumatischen Kammer (15) erhöht, wenn der Erreger (12) sich bei seiner Bewegung in Richtung zu dem werkzeugfernen Totpunkt (22) auf weniger als den halben Hub (24) an den werkzeugfernen Totpunkt (22) angenähert hat, wobei
die Dämpfeinrichtung (39) eine Pumpe (40) beinhaltet, die über in Abhängigkeit der Position des Erregers (12) weggesteuerte Ventileinrichtung (46) mit der pneumatischen Kammer (15) verbunden ist, wobei
die weggesteuerte Ventileinrichtung (46) eine Öffnung (46) zu der pneumatischen Kammer (15) beinhaltet,
**dadurch gekennzeichnet, dass** der Erreger (12) die Öffnung (46) freigibt, wenn der Erreger (12) sich auf weniger als den halben Hub (24) an den werkzeugfernen Totpunkt (22) angenähert hat.

2. Handwerkzeugmaschine nach Anspruch 1, **dadurch gekennzeichnet, dass** die Dämpfeinrichtung (39) den Druck (32) in der pneumatischen Kammer (15) erhöht, bevor der Erreger (12) bei seiner Bewegung in Richtung zu dem werkzeugfernen Totpunkt (22) sich auf weniger als 10 % des Hubs (24) an den werkzeugfernen Totpunkt (22) angenähert hat.

3. Handwerkzeugmaschine nach Anspruch 1 oder 2, **dadurch gekennzeichnet, dass** der weggesteuerten Ventileinrichtung (46) ein druckgesteuertes Ventil (50) nachgeschaltet ist, welches einen Luftstrom von der pneumatischen Kammer (15) zu der Dämpfeinrichtung (22) unterbindet.

4. Handwerkzeugmaschine nach einem der vorhergehenden Ansprüche, **dadurch gekennzeichnet, dass** die Dämpfeinrichtung (39) den Druck (32) in der pneumatischen Kammer (15) auf wenigstens 1,5 bar und/oder höchstens auf 3,0 bar einstellt.

5. Handwerkzeugmaschine nach Anspruch 4, **dadurch gekennzeichnet, dass** die Dämpfeinrichtung (39) den Druck (32) in der pneumatischen Kammer (15) für wenigstens 40 % einer Periodendauer (27) über 2 bar hält.

6. Handwerkzeugmaschine nach einem der vorhergehenden Ansprüche, **dadurch gekennzeichnet, dass** die Dämpfeinrichtung (22) den Druck in der pneumatischen Kammer (15) während der Bewegung des Schlägers (13) in Richtung zu dem Erreger (12) verringert, wenn der Schläger (13) weniger als ein Drittel der Wegstrecke (31) des Schlagpunkts (28) von dem hinteren Umkehrpunkt (29) von dem Schlagpunkt (28) entfernt ist.

7. Handwerkzeugmaschine nach Anspruch 6, **dadurch gekennzeichnet, dass** die Dämpfeinrichtung (39) den Druck in der pneumatischen Kammer (15) auf einen Wert von wenigstens 0,3 bar und höchstens 0,7 bar absenkt.

8. Handwerkzeugmaschine nach Anspruch 7, **dadurch gekennzeichnet, dass** die Pumpe (40) über eine von dem Schläger (13) gesteuerte Ventileinrichtung (54) mit der pneumatischen Kammer (15) verbunden ist.

9. Handwerkzeugmaschine nach Anspruch 8, **dadurch gekennzeichnet, dass** die von dem Schläger (13) gesteuerte Ventileinrichtung (54) eine Öffnung (54) zu der pneumatischen Kammer (15) beinhaltet, welche von dem Schläger (13) freigegeben wird, wenn der Schläger (13) weniger als ein Drittel der Distanz (31) des Schlagpunkt (28) von dem hinteren Umkehrpunkt (29) von dem Schlagpunkt (28) entfernt ist.

## Claims

1. Hand-held power tool, comprising
a tool holder (2) for clamping a chiselling tool on a working axis (10),
a pneumatic percussion mechanism (6), wherein the percussion mechanism (6) includes
an exciter (12) driven back and forth by a motor (5) along a stroke (24) between a tool-remote dead centre (22) and a tool-near dead centre (23), a striker (13) moved back and forth on the working axis (10) between a tool-remote reversal point (23) and an impact point, and
a pneumatic chamber (15) which is occluded by the exciter (12) and the striker (13) and which couples the motion of the striker (13) to the motion of the exciter (12), and comprising
a damping device (39) which increases the pressure (32) in the pneumatic chamber (15) when the exciter (12), during its movement towards the tool-remote dead centre (22), has approached the tool-remote dead centre (22) to less than half the stroke (24), wherein
the damping device (39) includes a pump (40) which is connected to the pneumatic chamber (15) via a valve device (46) which is displacement-controlled in dependence on the position of the exciter (12), wherein
the displacement-controlled valve device (46) includes an opening (46) to the pneumatic chamber (15),
**characterised in that**
the exciter (12) unblocks the opening (46) when the exciter (12) has approached the tool-remote dead centre (22) to less than half the stroke (24).

2. Hand-held power tool according to Claim 1, **characterised in that** the damping device (39) increases the pressure (32) in the pneumatic chamber (15) before the exciter (12), during its movement towards the tool-remote dead centre (22), has approached the tool-remote dead centre (22) to less than 10% of the stroke (24).

3. Hand-held power tool according to Claim 1 or 2, **characterised in that** a pressure-controlled valve (50) which cuts off an air flow from the pneumatic chamber (15) to the damping device (22) is connected downstream of the displacement-controlled valve device (46).

4. Hand-held power tool according to any one of the preceding claims, **characterised in that** the damping device (39) sets the pressure (32) in the pneumatic chamber (15) to not less than 1.5 bar and/or not more than 3.0 bar.

5. Hand-held power tool according to Claim 4, **characterised in that** the damping device (39) maintains the pressure (32) in the pneumatic chamber (15) above 2 bar for not less than 40% of a period duration (27).

6. Hand-held power tool according to any one of the preceding claims, **characterised in that** the damping device (22) reduces the pressure in the pneumatic chamber (15), during the movement of the striker (13) towards the exciter (12), when the striker (13) is remote from the impact point (28) by less than one-third of the distance (31) of the impact point (28) from the rear reversal point (29).

7. Hand-held power tool according to Claim 6, **characterised in that** the damping device (39) lowers the pressure in the pneumatic chamber (15) to a value of not less than 0.3 bar and not more than 0.7 bar.

8. Hand-held power tool according to Claim 7, **characterised in that** the pump (40) is connected to the pneumatic chamber (15) via a valve device (54) controlled by the striker (13).

9. Hand-held power tool according to Claim 8, **characterised in that** the valve device (54) controlled by the striker (13) includes an opening (54) to the pneumatic chamber (15) which is unblocked by the striker (13) when the striker (13) is remote from the impact point (28) by less than one-third of the distance (31) of the impact point (28) from the rear reversal point (29).

## Revendications

1. Machine-outil manuelle comportant :
un porte-outil (2) pour maintenir un outil à buriner sur un axe de travail (10),
un mécanisme de percussion pneumatique (6), le mécanisme de percussion (6) comportant :
un excitateur (12) entraîné en va-et-vient par un moteur (5) sur une course (24) entre un point mort (22) distant de l'outil et un point mort (23) proche de l'outil,
un percuteur (13) animé d'un mouvement de va-et-vient sur l'axe de travail (10) entre un point d'inversion (23) éloigné de l'outil et un point d'impact, et
une chambre pneumatique (15) fermée par l'excitateur (12) et le percuteur (13), laquelle chambre couple le mouvement du percuteur (13) au mouvement de l'excitateur (12), et
un dispositif d'amortissement (39) qui augmente la pression (32) dans la chambre pneumatique (15) lorsque l'excitateur (12), pendant son mouvement en direction du point mort (22) distant de l'outil, s'est rapproché du point mort (22) distant de l'outil de moins de la moitié de la course (24),
dans laquelle le dispositif d'amortissement (39) contient une pompe (40) qui est reliée à la chambre pneumatique (15) par un dispositif à clapet (46) à course commandée en fonction de la position de l'excitateur (12), le dispositif à clapet (46) à course commandée contenant une ouverture (46) vers la chambre pneumatique (15),
**caractérisée en ce que**
l'excitateur (12) libère l'ouverture (46) lorsque l'excitateur (12) s'est rapproché du point mort (22) distant de l'outil de moins de la moitié de la course (24) .

2. Machine-outil manuelle selon la revendication 1, **caractérisée en ce que** le dispositif d'amortissement (39) augmente la pression (32) dans la chambre pneumatique (15) avant que l'excitateur (12), pendant son mouvement en direction du point mort (22) distant de l'outil, se rapproche du point mort (22) distant de l'outil de moins de 10 % de la course (24).

3. Machine-outil manuelle selon la revendication 1 ou 2, **caractérisée en ce qu'**un clapet commandé par pression (50) est raccordé en aval du dispositif à clapet à course commandée (46), lequel clapet commandé par pression empêche un écoulement d'air de la chambre pneumatique (15) jusqu'au dispositif d'amortissement (39).

4. Machine-outil manuelle selon l'une des revendications précédentes, **caractérisée en ce que** le dispositif d'amortissement (39) règle la pression (32) dans la chambre pneumatique (15) à au moins 1,5 bar et/ou au plus 3,0 bars.

5. Machine-outil manuelle selon la revendication 4, **caractérisée en ce que** le dispositif d'amortissement (39) maintient la pression (32) dans la chambre pneumatique (15) au-dessus de 2 bars pendant au moins 40 % d'une période (27).

6. Machine-outil manuelle selon l'une des revendications précédentes, **caractérisée en ce que** le dispositif d'amortissement (22) réduit la pression dans la chambre pneumatique (15) pendant le mouvement du percuteur (13) en direction de l'excitateur (12), lorsque le percuteur (13) est éloigné du point d'impact (28) de moins d'un tiers de la distance (31) entre le point d'impact (28) et le point d'inversion arrière (29).

7. Machine-outil manuelle selon la revendication 6, **caractérisée en ce que** le dispositif d'amortissement (39) diminue la pression dans la chambre pneumatique (15) à une valeur d'au moins 0,3 bar et d'au plus 0,7 bar.

8. Machine-outil manuelle selon la revendication 7, **caractérisée en ce que** la pompe (40) est reliée à la chambre pneumatique (15) par un dispositif à clapet (54) commandé par le percuteur (13).

9. Machine-outil manuelle selon la revendication 8, **caractérisée en ce que** le dispositif à clapet (54) commandé par le percuteur (13) contient une ouverture (54) vers la chambre pneumatique (15) qui est libérée par le percuteur (13) lorsque le percuteur (13) est éloigné du point d'impact (28) de moins d'un tiers de la distance (31) entre le point d'impact (28) et le point d'inversion arrière (29).
